# FASCICULE DE BREVET EUROPEEN

(11) **EP 0 552 112 B1**
(45) Date de publication et mention de la délivrance du brevet: **12.06.1996**
(21) Numéro de dépôt: 93420006.4
(22) Date de dépôt: 08.01.1993
(51) Int. Cl.: H01H 71/00, H01H 1/54

(54) **Combiné disjoncteur et sectionneur de neutre**
Kombinierte Schutzschalter und Nulleiter-Trennvorrichtung
Combined circuit breaker with neutral line disconnect device

(30) Priorité: 13.01.1992 FR 9200334
(43) Date de publication de la demande: 21.07.1993
(73) Titulaire: SCHNEIDER ELECTRIC SA, F-92100 Boulogne-Billancourt (FR)
(72) Inventeur: Ribas, Jean-Luc, F-38050 Grenoble cedex 9 (FR); Lebouc, Didier, F-38050 Grenoble cedex 9 (FR); Ducroquet, Jean-Louis, F-38050 Grenoble cedex 9 (FR)
(74) Mandataire: Hecke, Gérard

(56) Documents cités:
- EP-A- 0 189 036
- DE-A- 3 029 094
- DE-C- 952 192
- DE-U- 1 776 082
- FR-A- 2 570 869

## Description

L'invention est relative à un combiné disjoncteur et sectionneur de neutre comprenant un assemblage côte à côte d'un bloc de base renfermant un disjoncteur, et d'un bloc auxiliaire de logement d'un sectionneur de neutre, les deux blocs étant formés par des boîtiers isolants de profils conjugués autorisant l'accolement des grandes faces latérales du disjoncteur et du sectionneur de neutre, le disjoncteur ayant des contacts de phase actionnés par un mécanisme piloté par un déclencheur et une première manette, et le sectionneur de neutre comportant des contacts de neutre, dont le contact mobile en forme de pont est sollicité, d'une part en position de fermeture par un ressort de pression de contact,et d'autre part en position d'ouverture par l'action antagoniste d'une came commandée par une deuxième manette.

L'ensemble est agencé pour autoriser l'ouverture des contacts de phase du disjoncteur,avant la séparation des contacts de neutre du sectionneur de neutre. D'autre part, la fermeture du sectionneur de neutre doit s'effectuer avant celle du disjoncteur. L'intervention du disjoncteur à la suite d'un défaut s'opère sans interférer avec la deuxième manette. Le sectionneur de neutre peut rester dans l'état fermé, en l'absence d'actionnement manuel de la deuxième manette.

Le problème posé par ce type de combiné disjoncteur et sectionneur de neutre est l'influence néfaste des courants de court-circuit sur la tenue du sectionneur de neutre lorsque ce dernier se trouve à l'état fermé, c'est à dire neutre non coupé. Le contact mobile de neutre est soumis d'une part à des premières forces de répulsion électrodynamique engendrées dans le bloc auxiliaire, et à des deuxièmes forces électromagnétiques issues du bloc principal. L'action de ces forces soumet le pont de contact de neutre à des contraintes favorables à une instabilité avec formation d'arcs multiples, et une usure prématurée du sectionneur de neutre.

L'objet de l'invention consiste à améliorer la tenue électrique d'un combiné disjoncteur et sectionneur de neutre soumis à l'influence d'un courant de court-circuit.

Le combiné disjoncteur et sectionneur de neutre selon l'invention est caractérisé en ce que le bloc auxiliaire du sectionneur de neutre renferme des moyens magnétiques agencés au voisinage de la zone de séparation des contacts de neutre et en regard de la zone d'arc du disjoncteur adjacent, pour assurer lors de l'apparition d'un courant de court-circuit, un premier effet de blindage du sectionneur de neutre à l'encontre du champ électromagnétique parasite engendré dans le disjoncteur, et un deuxième effet d'attraction magnétique du pont de contact de neutre contre les contacts fixes de neutre, de manière à conserver en permanence l'état fermé du sectionneur de neutre en l'absence d'actionnement de la deuxième manette dans le sens de l'ouverture.

Selon un mode de réalisation préféré, les moyens magnétiques comportent au moins une pièce polaire métallique en matériau ferromagnétique. La combinaison des deux effets de blindage et d'attraction magnétique est favorable à un maintien multidirectionnel stable du contact mobile de neutre, lorsque le sectionneur de neutre se trouve dans l'état fermé, et parcouru par un courant de court-circuit.

De préférence le pont de contact de neutre présente une partie centrale en forme de U renversé à l'intérieur de laquelle s'étend le ressort de pression de contact, et deux extensions recourbées à angle droit selon des sens opposés, et équipées chacune d'une pièce de contact coopérant en position de fermeture avec le contact fixe de neutre correspondant. Deux pièces polaires sont positionnées dans des alvéoles du boîtier de part et d'autre d'un couloir de guidage de la partie centrale du pont de contact.

Avantageusement, les pièces polaires occupent toute la largeur du boîtier, et sont formées chacune soit par une masse monobloc, soit par un empilage de tôles.

Pour renforcer la tenue diélectrique du sectionneur de neutre, chaque pièce de contact du pont de contact de neutre peut comporter une cuvette dans laquelle s'emboîte le contact fixe de neutre correspondant en position de fermeture du sectionneur de neutre.

D'autres avantages ressortiront plus clairement de la description qui va suivre, d'un mode de mise en oeuvre de l'invention, donné à titre d'exemple, et représenté aux dessins annexés dans lesquels:

La figure 1 est une vue schématique en perspective d'un combiné disjoncteur et sectionneur de neutre en position accolée.

La figure 2 montre une vue en plan de la figure 1.

La figure 3 représente une vue en élévation du sectionneur de neutre selon l'invention, le couvercle du boîtier étant enlevé.

Sur les figures 1 à 3, un combiné disjoncteur et sectionneur de neutre,désigné par le repère général 10, comporte un assemblage côte à côte d'un bloc de base 12 renfermant un disjoncteur 13, et d'un bloc auxiliaire 14 de logement d'un sectionneur de neutre 16. Le disjoncteur 13 et le sectionneur de neutre 16 sont logés dans des boîtiers 18,20 isolants modulaires, ayant des profils conjugués pour autoriser l'accolement des grandes faces latérales des deux blocs 12,14. Le boîtier 20 du sectionneur de neutre 16 comporte des pattes d'encliquetage 22 permettant la fixation du bloc auxiliaire 14 sur la partie droite du bloc de base 12 lors de l'assemblage par le client du combiné 10.

Le fond de chaque boîtier 18,20 est doté d'un socle de fixation 24 permettant le montage du combiné 10 sur un rail support (non représenté). La fixation sur le rail s'opère au moyen d'un verrou 26 solidaire du disjoncteur 13.

Le disjoncteur 13 comprend d'une manière classique une paire de contacts séparables, un mécanisme de commande d'ouverture et de fermeture actionné manuellement par une première manette 28, une chambre d'extinction de l'arc, et un déclencheur magnétothermique agencé pour déclencher le mécanisme lorsque le courant parcourant le disjoncteur dépasse un seuil prédéterminé. A titre d'exemple, un tel disjoncteur est décrit dans le brevet français 2.616.583 de la demanderesse. Le disjoncteur 13 représenté aux figures 1 et 2 est de type unipolaire, mais il est clair que le disjoncteur peut être multipolaire. Dans ce dernier cas, le bloc de base 12 comporte des modules 30,32 supplémentaires (en pointillé sur la figure 2), de structures identiques.

Le disjoncteur 13 comprend de plus une paire de bornes de phase 34,36 agencées sur les petites faces latérales opposées du boîtier 18, la borne aval 36 de phase est associée à une barre de phase 38 pour l'alimentation du disjoncteur. L'autre borne amont 34 de phase est destinée à recevoir un câble de ligne (non représenté). La barre de phase 38 s'étend perpendiculairement au plan de jonction des deux blocs 12,14.

Le sectionneur de neutre 14 (figure 3), comporte un premier contact fixe 40 de neutre relié à une borne amont 42 de neutre par un premier conducteur 44, et un deuxième contact fixe 46 de neutre connecté par un deuxième conducteur 48 à une borne aval 50 de neutre. Un pont de contact 52 mobile en translation coopère avec les deux contacts fixes 40,46, et est sollicité en position de fermeture par un ressort 54 de pression de contact, prenant appui sur une protubérance 56 à la base du boîtier 20.

Le pont de contact 52 de neutre présente une partie centrale en forme de U renversé, à l'intérieur de laquelle s'étend le ressort 54. La partie centrale est prolongée par deux extensions recourbées à angle droit selon des sens opposés, et équipées chacune d'une pièce de contact coopérant avec le contact fixe de neutre 40,46 correspondant. Deux nervures 58,60 venant de moulage avec le boîtier 20 isolant forment un couloir 59 de guidage du pont de contact 52 durant sa course en translation entre les positions d'ouverture et de fermeture.

A l'opposé de la protubérance 56 se trouve un axe 62, sur lequel est montée à rotation une deuxième manette 64 déplaçable entre une position de fermeture (figure 3) et une position d'ouverture. La manette 64 comporte un élément préhenseur 66 accessible de l'extérieur par l'opérateur,et une partie interne en forme de came 68 destinée à pousser le pont de contact 52 vers la position d'ouverture lors d'un pivotement de la manette 64 dans le sens horaire (voir flèche).

La ligne d'action du ressort 54 passe par l'axe 62, et s'étend parallèlement à la course de déplacement du pont de contact 52 mobile, le long du couloir 59 de guidage.

L'élément préhenseur 66 de la manette 64 comporte une entaille 70 d'introduction d'un tournevis, et une saillie 72 susceptible d'interférer avec la trajectoire de la première manette 28.

L'ensemble est agencé pour autoriser d'une part la coupure des contacts de phase, avant la séparation des contacts de neutre 40,52,46, et d'autre part la fermeture de ces derniers avant celle des contacts de phase. L'actionnement manuel par la première manette 28 ou automatique par le déclencheur des contacts de phase du disjoncteur 13 peut être opéré alors que les contacts de neutre 40,52,46 restent fermés.

Deux pièces polaires 74,76 métalliques en matériau ferromagnétique sont positionnées dans des alvéoles du boîtier 20 du sectionneur de neutre 16 de part et d'autre du couloir 59 de guidage du pont de contact 52, et à l'opposé des contacts fixes de neutre 40,46 le long des conducteurs 44,48.

Les pièces polaires 74,76 occupent sensiblement toute la largeur du boîtier 20, et se trouvent au niveau de la zone d'arc du disjoncteur 13 adjacent. La zone d'arc comprend principalement la chambre de formation d'arc, et la chambre d'extinction d'arc du disjoncteur 13. Les pièces polaires 74,76 sont formées soit par une masse monobloc en acier, soit par un empilage de tôles.

La présence des pièces polaires 74,76 permet de garantir la bonne tenue des contacts du sectionneur de neutre, notamment pour éviter la répulsion des contacts de neutre en position de fermeture du sectionneur de neutre.

L'apparition d'un courant d'arc dans le disjoncteur 13 après détection d'un courant de court-circuit par le déclencheur, provoque un champ magnétique parasite dont les lignes de force sont perpendiculaires au plan de la figure 3. Une partie de ces lignes de force est canalisée dans le boîtier 20 adjacent par les pièces polaires 74,76, ce qui évite toute attraction électromagnétique transversale du pont de contact 52 de neutre en direction du disjoncteur 13. Il en résulte un premier effet de blindage du sectionneur de neutre 16 à l'encontre du champ électromagnétique parasite engendré dans le disjoncteur 13.

Les deux pièces de contact du pont de contact 52 sont avantageusement conformées en cuvettes 78 dans lesquelles pénètrent les bossages des contacts fixes 40,46 de neutre lorsque le sectionneur de neutre 16 se trouve en position de fermeture. L'emboîtement des contacts résultant de la coopération des bossages avec les cuvettes 78 correspondantes, s'oppose également au déplacement transversal du pont de contact 52 soumis à l'action du champ magnétique parasite du disjoncteur 13.

Le courant parcourant le sectionneur de neutre 16 en position fermé, crée un champ électromagnétique de polarisation apte à provoquer une aimantation des deux pièces polaires 74,76. Il en résulte un deuxième effet d'attraction magnétique du pont de contact 52 contre les deux contacts fixes de neutre 40,46 à l'encontre des forces de répulsion électrodynamique par striction s'exerçant entre lesdits contacts.

La combinaison des deux effets de blindage et d'attraction magnétique est indispensable pour conserver le maintien stable dans toutes les directions du pont de contact de neutre, lorsque le sectionneur de neutre 16 se trouve en position de fermeture et soumis à l'apparition d'un courant de court-circuit. Le sectionneur de neutre 16 reste fermé pendant la phase de détection du court-circuit par le déclencheur du disjoncteur 13. Après séparation automatique des contacts du disjoncteur suite au déclenchement,une action manuelle sur la deuxième manette 64 permet d'ouvrir le sectionneur de neutre 16, par exemple lors d'une intervention en cas de panne sur la ligne d'un récepteur. Il suffit d'introduire un tournevis dans l'entaille 70 de l'élément préhenseur 66 pour faire pivoter la deuxième manette 64 dans le sens horaire, à l'encontre d'une première force antagoniste résultant d'un point dur 80 au début de la course d'ouverture, puis de la deuxième force antagoniste du ressort 54 lorsque la came 68 agit sur la partie centrale du pont de contact 52.

## Revendications

1. Combiné disjoncteur et sectionneur de neutre comprenant un assemblage côte à côte d'un bloc de base (12) renfermant un disjoncteur (13), et d'un bloc auxiliaire (14) de logement d'un sectionneur de neutre (16), les deux blocs (12,14) étant formés par des boîtiers (18,20) isolants de profils conjugués autorisant l'accolement des grandes faces latérales du disjoncteur (13) et du sectionneur de neutre (16), le disjoncteur (13) ayant des contacts de phase actionnés par un mécanisme piloté par un déclencheur et une première manette (28), et le sectionneur de neutre comportant des contacts de neutre (40,46,52), dont le contact mobile en forme de pont est sollicité, d'une part en position de fermeture par un ressort (54) de pression de contact, et d'autre part en position d'ouverture par l'action antagoniste d'une came (68) commandée par une deuxième manette (64),
caractérisé en ce que
le bloc auxiliaire (14) du sectionneur de neutre (16) renferme des moyens magnétiques (74,76) agencés au voisinage de la zone de séparation des contacts de neutre (40,46,52) et en regard de la zone d'arc du disjoncteur (13) adjacent, pour assurer lors de l'apparition d'un courant de court-circuit, un premier effet de blindage du sectionneur de neutre (16) à l'encontre du champ électromagnétique parasite engendré dans le disjoncteur (13), et un deuxième effet d'attraction magnétique du pont de contact de neutre (52) contre les contacts fixes (40,46) de neutre, de manière à conserver en permanence l'état fermé du sectionneur de neutre (16) en l'absence d'actionnement de la deuxième manette (64) dans le sens de l'ouverture.

2. Combiné disjoncteur et sectionneur de neutre selon la revendication 1, caractérisé en ce que les moyens magnétiques comportent au moins une pièce polaire (74,76) métallique en matériau ferromagnétique, et que le conducteur (44,48) de support du contact fixe de neutre (40,46) est interposé entre la pièce de contact correspondante du pont de contact de neutre (52) et la pièce polaire (74,76).

3. Combiné disjoncteur et sectionneur de neutre selon la revendication 2, caractérisé en ce que le pont de contact de neutre (52) présente une partie centrale en forme de U renversé à l'intérieur de laquelle s'étend le ressort (54) de pression de contact, et deux extensions recourbées à angle droit selon des sens opposés, et équipées chacune d'une pièce de contact coopérant en position de fermeture avec le contact fixe de neutre (40,46) correspondant, et que deux pièces polaires (74,76) sont positionnées dans des alvéoles du boîtier (20) de part et d'autre d'un couloir (59) de guidage de la partie centrale du pont de contact (52).

4. Combiné disjoncteur et sectionneur de neutre selon la revendication 4, caractérisé en ce que les pièces polaires (74,76) occupent toute la largeur du boîtier (20), et sont formées chacune soit par une masse monobloc,soit par un empilage de tôles.

5. Combiné disjoncteur et sectionneur de neutre selon la revendication 3 ou 4, caractérisé en ce que chaque pièce de contact du pont de contact de neutre (52) comporte une cuvette (78) dans laquelle s'emboîte le contact fixe de neutre (40,46) correspondant en position de fermeture du sectionneur de neutre (16).

6. Combiné disjoncteur et sectionneur de neutre selon la revendication 3,4 ou 5, caractérisé en ce que la ligne d'action du ressort (54) de pression de contact passe par l'axe (62) de pivotement de la deuxième manette (64), et est coplanaire avec le plan de symétrie des deux pièces polaires (74,76).

7. Combiné disjoncteur et sectionneur de neutre selon la revendication 6, caractérisé en ce que la came (68) de commande du pont de contact de neutre (52) fait partie intégrante de la deuxième manette (64).

## Patentansprüche

1. Leistungsschalter-Neutralleitertrenner-Kombination, bestehend aus einem Hauptblock (12) mit einem darin enthaltenen Leistungsschalter (13) sowie einem seitlich daran angebauten Hilfsblock (14) zur Aufnahme eines Neutralleitertrenners (16), wobei die beiden Blöcke (12, 14) als Isolierstoffgehäuse (18, 20) mit aneinander angepaßten Profilen ausgebildet sind, die einen Aneinanderbau der großen Seitenflächen des Leistungsschalters (13) und des Neutralleitertrenners (16) ermöglichen, der Leistungsschalter (13) Phasenleiterkontakte umfaßt, die über einen von einem Auslöser sowie von einem ersten Kipphebel (28) angesteuerten Mechanismus betätigt werden und der Neutralleitertrenner Neutralleiterkontakte (40, 46, 52) umfaßt, von denen der brückenförmig ausgebildete bewegliche Kontakt einerseits durch eine Kontaktdruckfeder (54) in Richtung der Einschaltstellung und andererseits durch eine Gegenkraft einer über einen zweiten Kipphebel (64) betätigten Nocke (68) in Richtung der Ausschaltstellung beaufschlagt wird, dadurch gekennzeichnet, daß der Hilfsblock (14) des Neutralleitertrenners (16) magnetische Mittel (74, 76) umfaßt, die in der Nähe der Trennzone der Neutralleiterkontakte (40, 46, 52) und gegenüber der Lichtbogenzone des angrenzenden Leistungsschalters (13) angeordnet sind, um bei Auftreten eines Kurzschlußstroms eine erste Wirkung entsprechend einer Abschirmung des Neutralleitertrenners (16) gegenüber dem im Leistungsschalter (13) erzeugten elektromagnetischen Streufeld und eine zweite Wirkung entsprechend einer magnetischen Anziehung der Neutralleiter-Kontaktbrücke (52) gegen die feststehenden Neutralleiterkontakte (40, 46) zu gewährleisten, derart daß der Neutralleitertrenner (16) ununterbrochen im Einschaltzustand verharrt, solange keine Betätigung des zweiten Kipphebels (64) in Richtung der Ausschaltstellung erfolgt.

2. Leistungsschalter-Neutralleitertrenner-Kombination nach Anspruch 1, dadurch gekennzeichnet, daß die magnetischen Mittel mindestens ein metallisches Polstück (74, 76) aus einem ferromagnetischen Material umfassen und der den feststehenden Neutralleiterkontakt (40, 46) tragende Leiter (44, 48) zwischen dem entsprechenden Kontaktstück der Neutralleiter-Kontaktbrücke (52) und dem Polstück (74, 76) angeordnet ist.

3. Leistungsschalter-Neutralleitertrenner-Kombination nach Anspruch 2, dadurch gekennzeichnet, daß die Neutralleiter-Kontaktbrücke (52) einen Mittelabschnitt in Form eines umgekehrten U, in dessen Innerem die Kontaktdruckfeder (54) angeordnet ist, sowie zwei rechtwinklig zurückgebogene, voneinander abgewandte Verlängerungsstücke aufweist, an denen jeweils ein Kontaktstück angebracht ist, welches in der Einschaltstellung mit dem zugeordneten feststehenden Neutralleiterkontakt (40, 46) zusammenwirkt und daß zwei Polstücke (74, 76) in Aussparungen des Gehäuses (20) zu beiden Seiten eines Kanals (59) zur Führung des Mittelabschnitts der Kontaktbrücke (52) angeordnet sind.

4. Leistungsschalter-Neutralleitertrenner-Kombination nach Anspruch 4, dadurch gekennzeichnet, daß die Polstücke (74, 76) die gesamte Breite des Gehäuses (20) einnehmen und aus jeweils einem einstückigen Block oder einem Blechpaket bestehen.

5. Leistungsschalter-Neutralleitertrenner-Kombination nach Anspruch 3 oder 4, dadurch gekennzeichnet, daß jedes Kontaktstück der Neutralleiter-Kontaktbrücke (52) eine Einsenkung (78) aufweist, in die der zugeordnete feststehende Neutralleiterkontakt (40, 46) in der Einschaltstellung des Neutralleitertrenners (16) eingreift.

6. Leistungsschalter-Neutralleitertrenner-Kombination nach Anspruch 3, 4 oder 5, dadurch gekennzeichnet, daß die Wirklinie der Kontaktdruckfeder (54) die Schwenkachse (62) des zweiten Kipphebels (64) kreuzt und in der Symmetrieebene der beiden Polstücke (74, 76) liegt.

7. Leistungsschalter-Neutralleitertrenner-Kombination nach Anspruch 6, dadurch gekennzeichnet, daß die Nocke (68) zur Ansteuerung der Neutralleiter-Kontaktbrücke (52) einstückig mit dem zweiten Kipphebel (64) ausgeführt ist.

## Claims

1. A combined circuit breaker and neutral disconnector unit comprising side by side assembly of a base unit (12) containing a circuit breaker (13), and an auxiliary unit (14) housing a neutral disconnector (16), the two units (12, 14) being formed by insulating cases (18, 20) of conjugate profiles enabling adjoinment of the large side faces of the circuit breaker (13) and neutral disconnector (16), the circuit breaker (13) having phase contacts actuated by a mechanism operated by a trip device and a first handle (28), and the neutral disconnector comprising neutral contacts (40, 46, 52), the movable contact of which in the form of a bridge is biased on the one hand to the closed position by a contact pressure spring (54), and on the other hand to the open position by the opposing action of a cam (68) operated by a second handle (64),
characterized in that
the auxiliary unit (14) of the neutral disconnector (16) contains magnetic means (74, 76) arranged near to the separation zone of the neutral contacts (40, 46, 52) and facing the arcing zone of the adjacent circuit breaker (13), to ensure, when a short-circuit current occurs, a first shielding effect of the neutral disconnector (16) against the stray electromagnetic field generated in the circuit breaker (13), and a second magnetic attraction effect of the neutral contact bridge (52) against the neutral stationary contacts (40, 46), so as to continuously preserve the closed state of the neutral disconnector (16) in the absence of actuation of the second handle (64) in the opening direction.

2. The combined circuit breaker and neutral disconnector unit according to claim 1, characterized in that the magnetic means comprise at least one metallic polar part (74, 76) made of ferromagnetic material, and that the support conductor (44, 48) of the neutral stationary contact (40, 46) is interposed between the corresponding contact part of the neutral contact bridge (52) and the polar part (74, 76).

3. The combined circuit breaker and neutral disconnector unit according to claim 2, characterized in that the neutral contact bridge (52) presents a central part in the shape of an upside-down U inside which the contact pressure spring (54) extends, and two extensions curved at right angles according to opposite directions, and each equipped with a contact part cooperating in the closed position with the corresponding neutral stationary contact (40, 46), and that two polar parts (74, 76) are positioned in recesses of the case (20) on each side of a guide corridor (59) of the central part of the contact bridge (52).

4. The combined circuit breaker and neutral disconnector unit according to claim 4, characterized in that the polar parts (74, 76) occupy the whole width of the case (20), and are each formed either by a monobloc mass or by a stacking of metal plates.

5. The combined circuit breaker and neutral disconnector unit according to claim 3 or 4, characterized in that each contact part of the neutral contact bridge (52) comprises a dish (78) in which the corresponding neutral stationary contact (40, 46) engages in the closed position of the neutral disconnector (16).

6. The combined circuit breaker and neutral disconnector unit according to claim 3, 4 or 5, characterized in that the line of action of the contact pressure spring (54) passes via the pivoting spindle (62) of the second handle (64), and is coplanar with the plane of symmetry of the two polar parts (74, 76).

7. The combined circuit breaker and neutral disconnector unit according to claim 6, characterized in that the operating cam (68) of the neutral contact bridge (52) forms an integral part of the second handle (64).
